# FASCICULE DE BREVET EUROPEEN

(11) **EP 1 860 251 B1**
(45) Date de publication et mention de la délivrance du brevet: **19.10.2011**
(21) Numéro de dépôt: 06290848.8
(22) Date de dépôt: 24.05.2006
(51) Int. Cl.: E04B 5/40

(54) **Planche en béton du type à bacs collaborants comprenant une trémie et kit pour la réalisation de la trémie**
Betondecke mit zusammenwirkenden Schalungsplatten mit einer Öffnung und Bausatz um diese Öffnung herzustellen
Concrete floor of the type with with collaborative form-slabs having an opening and building kit for realizing said opening

(43) Date de publication de la demande: 28.11.2007
(73) Titulaire: ArcelorMittal Construction France, 55800 Contrisson (FR)
(72) Inventeur: Kessi, Jugurtha, 92500 Rueil-Malmaison (FR); Moum, Chantha, 93160 Noisy Le Grand (FR)
(74) Mandataire: Lagrange, Jacques Etienne M.M.

(56) Documents cités:
- GB-A- 2 265 640
- NL-C1- 1 020 123
- US-A- 5 941 035

## Description

La présente invention est relative à un plancher en béton, du type à bacs collaborants comprenant une trémie et des moyens de renfort associés à la trémie.

On connaît les planchers à bacs collaborants obtenus en coulant une dalle de béton sur un coffrage constitué d'une pluralité de bacs nervurés adjacents reposant par leur extrémités sur des appuis d'extrémité transversaux, le coffrage restant en place après la solidification du béton.

En plus, on connaît des éléments de coffrage destinés à délimiter le bord d'une dalle en béton en empêchant le béton de s'écouler au-delà du bord, voir par exemple GB 2 265 640 A, US 5 941 035 A et NL 1 020 123.

La réalisation de tels planchers, nécessitant que les bacs soient en appui sur leurs deux extrémités, impose l'utilisation de moyens de renforcement ou de soutènement complémentaires lorsque l'on souhaite réaliser une trémie dans le plancher.

De telles trémies sont des ouvertures de dimensions supérieures à 50cm par 50cm, destinées soit à faire passer des gaines, soit à laisser des passages pour le débouché d'un escalier par exemple.

Les moyens de renfort ou de soutènement supplémentaires utilisés pour pouvoir réaliser des trémies dans un plancher en béton du type à bacs collaborants sont constitués par exemple de solives et de poutrelles disposées sous le plancher, ce qui présente l'inconvénient de diminuer la hauteur utile sous plancher. Les moyens de renforcement complémentaire peuvent également être constitués par des supports tels que des murs construits autour de la trémie, ce qui présente l'inconvénient d'imposer des contraintes architecturales particulières.

Bien que présentant des inconvénients, ces modes de construction de plancher en béton du type à bacs collaborants comportant des trémies sont adaptés à la réalisation de bâtiments neufs, et en particulier de bâtiments industriels, dans lesquels on peut prévoir dès le départ des structures de renforcement destinés à permettre la réalisation de trémies. Mais, cette technique est mal adaptée à l'utilisation de plancher en béton du type à bacs collaborants pour réaliser des travaux de rénovation ou de transformation de bâtiments existants.

En tout état de cause, que le chantier soit important ou qu'il soit limité, que ce soit un chantier de construction d'un bâtiment neuf ou un chantier de transformation ou de rénovation d'un bâtiment ancien, la réalisation de trémies dans un plancher de béton du type à bacs collaborants nécessite des moyens de renfort qui ont une incidence négative sur la disponibilité des locaux sous le plancher collaborant.

Le but de la présente invention est de remédier à ces inconvénients en proposant un moyen de réaliser un plancher en béton du type à bacs collaborants comportant une trémie, dans des conditions de souplesse qui permettent de réaliser de tels planchers dans des chantier de petite dimension ou de rénovation, et qui en même temps permettent de réaliser des planchers avec trémies sans occulter la disponibilité des locaux sous le plancher.

A cet effet, l'invention a pour objet un plancher en béton du type à bacs collaborants comprenant une dalle en béton et un coffrage constitué d'une pluralité de bacs nervurés adjacents adhérent à la dalle en béton, le plancher reposant sur deux appuis d'extrémité transversaux et comprenant une trémie de forme généralement rectangulaire et des moyens de renfort associés à la trémie, dans lequel les moyens de renfort sont intégrés dans l'épaisseur du plancher en béton et délimitent au moins un côté de la trémie.

De préférence, les moyens de renfort comprennent au moins une traverse longitudinale reposant sur les deux appuis d'extrémité transversaux sur lesquels repose le plancher, la traverse comprenant une âme verticale de hauteur adaptée pour assurer l'arrêt du béton sur le bord de la trémie délimité par la traverse, lors de la coulée de la dalle en béton.

De préférence, la traverse longitudinale comprend au moins une aile inférieure horizontale et un bac nervuré adjacent à la traverse longitudinale, s'étendant sur toute la longueur de la traverse longitudinale, est en appui sur l'aile inférieure de la traverse longitudinale par la face inférieure d'une nervure latérale.

Une armature pour béton s'étendant sur toute la longueur du plancher peut être disposée dans au moins une nervure du bac adjacent à la traverse longitudinale, de façon à former une poutre en béton armé intégrée au plancher, s'étendant le long de la traverse longitudinale.

L'armature pour béton peut être liée à au moins un appui d'extrémité transversal du plancher en béton.

De préférence, les moyens de renfort comprennent au moins un chevêtre transversal dont au moins une extrémité coopère avec une traverse longitudinale de façon à être en appui sur ladite traverse.

De préférence, le chevêtre comporte une âme verticale de hauteur au moins égale à l'épaisseur du plancher en béton et au moins une aile inférieure horizontale s'étendant vers le plancher en béton, et une extrémité d'au moins un bac nervuré est en appui sur l'aile inférieure du chevêtre.

De préférence, la traverse longitudinale comporte une aile inférieure horizontale orientée vers le chevêtre et s'étendant depuis une extrémité de la traverse longitudinale jusqu'au chevêtre, et un bac nervuré dont une extrémité repose sur l'aile inférieure du chevêtre, repose, par l'intermédiaire de la face inférieure d'une nervure latérale, sur l'aile inférieure de la traverse longitudinale orientée vers le chevêtre.

De préférence, la traverse comporte une aile horizontale supérieure orientée vers le chevêtre et s'étendant depuis une extrémité de la traverse longitudinale jusqu'au chevêtre au-dessus de l'aile inférieure, le chevêtre comporte une aile supérieure s'étendant au-dessus de l'aile inférieure de façon à constituer un caisson en U, et le chevêtre est emboîté sur les extrémités des ailes de la traverse longitudinale de façon à venir en appui vertical sur au moins une aile de la traverse.

La traverse longitudinale est constituée par exemple d'un caisson principal de section en forme de U ayant une âme verticale et deux ailes horizontales, s'étendant sur toute la longueur de la traverse longitudinale, et d'au moins un caisson secondaire de section en forme de U ayant une âme verticale et deux ailes horizontales, s'étendant d'une extrémité de la traverse longitudinale jusqu'à un chevêtre, accolé à l'âme verticale du caisson principal par son âme verticale et rendu solidaire du caisson principal.

De préférence, le plancher en béton comprend un moyen de liaison entre le chevêtre et la traverse longitudinale pour assurer la fixation du chevêtre sur la traverse longitudinale.

Le moyen de liaison entre le chevêtre et la traverse longitudinale est constitué par exemple d'au moins une équerre dont une aile est fixée sur l'âme de la traverse longitudinale et l'autre aile est fixée sur l'âme du chevêtre.

De préférence, les moyens de renfort sont constitués de pièces obtenues par pliage ou profilage et éventuellement découpage de tôles en acier éventuellement revêtu, d'épaisseur comprise entre 1 et 4mm, et assemblées par des moyens d'assemblage tels que des vis auto perceuses.

Au moins un moyen de renfort peut être constitué d'une pluralité de pièces de formes complémentaires emboîtées les unes dans les autres de façon à obtenir une structure feuilletée.

De préférence, les bacs nervurés sont constitués de tôles métalliques minces profilées et les bacs adjacents aux moyens de renfort sont rendus solidaires des moyens de renfort par des vis de coûturage.

Dans un mode de réalisation particulier, les moyens de renfort sont constitués d'une traverse longitudinale et d'au moins un chevêtre, chaque chevêtre reposant par une extrémité sur la traverse longitudinale et par l'autre extrémité sur un appui latéral du plancher.

Dans un autre moyen de réalisation particulier, les moyens de renfort sont constitués de deux traverses longitudinales et d'au moins un chevêtre dont chaque extrémité repose sur une traverse longitudinale.

Le plancher en béton en outre peut comporter une armature constituée d'un treillis métallique.

L'invention concerne également un kit pour la réalisation d'une trémie dans un plancher en béton collaborant, constitué de moyens pour réaliser au moins une traverse longitudinale, au moins un chevêtre et des moyens pour assurer les liaisons entre le ou les chevêtres et la ou les traverses longitudinales.

Les moyens pour réaliser une traverse longitudinale comprennent un premier caisson comportant une âme et au moins une aile de façon à former une section en L ou en U, ledit premier caisson étant constitué d'une bande métallique pliée ou profilée, ou d'une pluralité de bandes métalliques pliées ou profilées de formes complémentaires pour pouvoir être emboîtées les unes dans les autres afin de réaliser une structure feuilletée, et au moins un deuxième caisson comportant une âme et au moins une aile de façon à former une section en L ou en U, ledit deuxième caisson étant constitué d'une bande métallique pliée ou profilée, ou d'une pluralité de bandes métalliques pliées ou profilées, de formes complémentaires pour pouvoir être emboîtées les unes dans les autres afin de réaliser une structure feuilletée, et de vis auto perceuses pour assurer la liaison entre le premier caisson et le ou les deuxièmes caissons.

Les moyens pour réaliser un chevêtre comprennent au moins un caisson comportant une âme et au moins une aile de façon à former une section en L ou en U de dimensions adaptées pour pouvoir s'emboîter sur un deuxième caisson d'une traverse longitudinale, le caisson qui constitue le chevêtre étant constitué d'une bande métallique pliée ou profilée, ou d'une pluralité de bandes métalliques pliées ou profilées, de formes complémentaires pour pouvoir être emboîtées afin de constituer une structure feuilletée.

Les moyens de liaison d'un chevêtre et d'une traverse longitudinale sont constitués d'au moins une équerre et de vis de fixation auto perceuses.

L'invention concerne enfin un procédé pour réaliser un plancher en béton collaborant comportant une trémie en utilisant un kit selon l'invention.

Selon ce procédé, on peut :
- préparer au moins une traverse longitudinale en coupant à longueur au moins un deuxième caisson, en disposant au moins un deuxième caisson sur le premier caisson de façon à ce qu'ils coopèrent par leurs âmes respectives et solidariser l'ensemble avec une pluralité de vis auto perceuses, et fixer la ou les équerres de fixation du ou des chevêtres ;
- mettre en place des bacs nervurés de part et d'autre de bords latéraux de la trémie et mettre en place la ou les traverses longitudinales ;
- mettre en place les bacs nervurés correspondant aux portions de plancher entre les traverses longitudinales ;
- mettre en place le ou les chevêtres et les fixer aux équerres de fixation ;
- vérifier l'équerrage, fixer les traverses sur les appuis transversaux d'extrémité et fixer les bacs sur les traverses longitudinales et sur les chevêtres à l'aide de vis de coûturage ;
- éventuellement, mettre en place une ou plusieurs armatures longitudinales le long d'une traverse longitudinale ;
- éventuellement, mettre en place une armature constituée d'un treillis ; et
- couler du béton.

L'invention va maintenant être décrite de façon plus précise mais non limitative en regard des figures annexées dans lesquelles :
- la figure 1 est une vue en perspective d'une structure de plancher en béton du type à bacs collaborants, comprenant une trémie dont les moyens de renforcement associés sont intégrés dans l'épaisseur du plancher ;
- la figure 2 est une vue en perspective partielle agrandie d'éléments de renforcement d'une trémie de plancher, du type à bacs collaborants, comportant une trémie dont les moyens de renforcement sont intégrés dans l'épaisseur du plancher;
- la figure 3 est une vue schématique d'une première disposition d'une trémie dans un plancher du type de plancher en béton du type à bacs collaborants ;
- la figure 4 est une vue schématique d'une deuxième disposition d'une trémie dans un plancher en béton du type à bacs collaborants ;
- la figure 5 est une vue schématique d'un troisième mode de disposition d'une trémie dans un plancher en béton du type à bacs collaborants ; et
- la figure 6 est une vue schématique d'une quatrième disposition d'une trémie dans un plancher en béton du type à bacs collaborants.

La structure de plancher en béton du type à bacs collaborants 1, repérée généralement par 1 à la figure 1, est en appui sur deux appuis d'extrémité transversaux 2 constitués de poutres, ou plus généralement de toutes structures support d'un bâtiment, et par exemple de murs porteurs. Le plancher comporte une trémie 3 qui est une ouverture de dimension significative, en général supérieure à 50cm par 50cm, et destinée, par exemple, à faire déboucher un escalier.

Cette structure de plancher en béton de type à bacs collaborants 1 est constituée d'une pluralité de bacs auto porteurs nervurés 4 s'étendant entre les poutres d'appui d'extrémité transversale 2 sur lesquelles ils reposent par leurs extrémités. Ces bacs sont des bacs auto porteurs connus en eux-mêmes dont les nervures sont en général de forme en oméga.

Ces bacs sont disposés de part et d'autre de la trémie 3.

La structure de plancher en béton du type à bacs collaborants 1 comporte également des moyens de renforcement repérés généralement par 5, entourant la trémie 3 et assurant le renforcement du plancher autour de la trémie.

Ces éléments de renforcement 5 comprennent deux traverses longitudinales 6 s'étendant sur toute la longueur du plancher et venant en appui sur les deux poutres d'appui d'extrémité transversale 2.

Le moyen de renforcement 5 comporte également deux chevêtres 7 transversaux, venant s'appuyer sur les traverses longitudinales 6.

Les chevêtres 7 sont des moyens de support pour des bacs auto porteurs nervurés 4' de longueur plus faible que les bacs 4 disposés de part et d'autre de la trémie, et qui viennent s'étendre entre d'une part une poutre d'appui d'extrémité 2 et d'autre part un chevêtre 7 de façon à fermer les zones de plancher qui se situent entre les poutres d'appui d'extrémité et les chevêtres.

La structure du plancher comporte également des ferraillages de renforcement du béton 8 disposés dans des nervures longitudinales des bacs auto porteurs nervurés situés au voisinage des traverses longitudinales 6.

Ces armatures de renforcement de béton 8 sont destinées à créer au voisinage des traverses longitudinales une structure de poutre en béton renforcée.

La structure du plancher en béton comporte également un treillis métallique 9 s'étendant sur toute la surface et destiné à assurer une armature de la surface de la dalle en béton. Comme on l'a représenté partiellement, la structure telle qu'elle vient d'être décrite est remplie de béton de façon à former une dalle 10 sur laquelle peut être coulée une chape 11.

On notera que les armatures 8 disposées dans les nervures des bacs auto porteurs, parallèlement à des traverses longitudinales, ont des extrémités qui débordent du plancher de façon à pouvoir être connectées éventuellement aux armatures de structures de supports d'extrémité du plancher.

Chaque traverse longitudinale est constituée d'un caisson principal 16 s'étendant sur toute la longueur du plancher et de deux caissons secondaires 26 s'étendant entre les appuis transversaux d'extrémité 2 et les chevêtres 7.

Comme représenté plus en détail à la figure 2, la traverse longitudinale 6 est constituée d'un caisson principal 16, de section en forme de U et comprenant une âme verticale 161, qui est également l'âme de la traverse, une aile horizontale inférieure 162 s'étendant à l'opposé de la trémie, sur laquelle viennent s'appuyer des bacs auto porteurs nervurés 4 s'étendant sur toute la longueur du plancher et une aile horizontale supérieure 163 s'étendant également dans une direction opposée à la trémie.

Ce premier caisson peut être constitué soit d'une seule tôle d'acier pliée ou profilée d'épaisseur comprise entre 1 et 4mm, soit, comme cela est représenté sur la figure constitué de plusieurs structures emboîtées constituées chacun d'une tôle d'épaisseur inférieure à 4mm, de façon à obtenir une traverse d'épaisseur importante tout en étant compatible avec une fabrication simple par pliage ou par profilage.

La traverse longitudinale 6 comprend également un caisson secondaire 26 également en forme de U, comprenant une âme verticale 261 accolée à l'âme verticale 161 du caisson principal 16, une aile horizontale inférieure 262 orientée en direction de la trémie et une aile horizontale supérieure 263 également orientée en direction de la trémie.

L'âme verticale 261 du caisson secondaire 26 est de hauteur légèrement inférieure à la hauteur de l'âme verticale 161 du caisson principal 16. Les deux caissons sont rendus solidaires par une pluralité de vis auto perceuses 60.

Le caisson secondaire 26, qui est de longueur inférieure à la longueur du plancher, s'étend entre une poutre d'appui d'extrémité transversale et le bord transversal de la trémie délimité par un chevêtre 7.

Le chevêtre 7 est constitué également d'un caisson en U comportant une âme verticale 171 et deux ailes horizontales inférieure 172 et supérieure 173 s'étendant dans la direction opposée à la trémie.

La hauteur de l'âme verticale 171 du caisson 17 constituant le chevêtre 7 est de hauteur identique à la hauteur de l'âme verticale 161 du caisson principal 16 de la traverse longitudinale 6.

Les différences de hauteur entre l'âme verticale 261 du caisson secondaire et l'âme verticale 171 du caisson 17 constituant le chevêtre sont adaptées pour que le caisson 17 vienne s'emboîter sur l'extrémité 26' du caisson secondaire 26 de la traverse 6. De la sorte, le chevêtre 7 est en appui vertical sur la traverse 6. Le chevêtre 7, disposé perpendiculairement à la traverse longitudinale 6, est maintenu en position sur cette traverse par l'intermédiaire d'une équerre 18 comprenant une aile 181 et une aile 182 fixées respectivement sur l'âme verticale 171 du chevêtre et l'âme verticale de la traverse 6, par l'intermédiaire de vis auto perceuses 71 et 72 respectivement.

Comme on l'a indiqué précédemment, le bac auto porteur nervuré s'étendant latéralement le long de la trémie, adjacent à la traverse longitudinale, vient en appui sur l'aile horizontale inférieure 162 du caisson principal 16 qui constitue une aile horizontale d'appui des bacs auto porteurs nervurés.

De façon connue de l'homme du métier, le bac auto porteur nervuré est fixé sur l'aile horizontale 162 par l'intermédiaire de vis de coûturage.

Il en est de même du bac adjacent à l'autre traverse.

De la même façon, le bac auto porteur nervuré 4' disposé entre les poutres d'appui d'extrémité transversale et les chevêtres adjacents à la traverse 6 vient en appui sur l'aile inférieure 262 du caisson secondaire 261 de la traverse longitudinale 6, sur laquelle il est fixé par des vis de coûturage, et également sur l'aile inférieure 172 du chevêtre 7 sur lequel il repose par l'une des extrémités, et sur lequel il est fixé par vis de coûturage.

Bien évidemment, les bacs qui s'étendent le long de l'autre traverse reposent de la même façon sur les ailes inférieures de la traverse ou du chevêtre.

Enfin, tous les bacs sont fixés par de vis de coûturage, sur les ailes inférieures sur lesquels ils reposent.

Les hauteurs des âmes verticales 161 et 171 d'une part du caisson principal de la traverse longitudinale et d'autre part du chevêtre, sont égales à l'épaisseur du plancher en béton de telle sorte que les éléments de renforcement constituent des éléments de coffrage autour de la trémie qui délimitent le béton autour de cette trémie et arrêtent le béton au moment où il est coulé pour réaliser la dalle. En outre, la partie de ces âmes qui est située autour de la trémie délimite de façon précise la trémie.

Les éléments de renforcement qui viennent d'être décrits sont constitués de caissons de section en U qui sont assemblés. Mais d'autres modes de réalisation sont possibles. En particulier, les caissons en U peuvent être remplacés par des caissons à section en L comportant uniquement une âme verticale et une aile horizontale inférieure.

En effet, l'aile supérieure horizontale n'est pas nécessairement indispensable pour obtenir une bonne délimitation des trémies dans le plancher en béton.

Bien évidemment, lorsque les caissons ont une section en L et non pas en U, le caisson qui constitue le chevêtre doit être disposé de telle sorte que son aile inférieure vient en appui sur l'aile inférieure du caisson secondaire qui constitue la traverse longitudinale.

De même, les moyens de liaison entre la traverse longitudinale et le chevêtre peuvent être de tous types et ne sont pas nécessairement des équerres.

Les caissons, dont sont constitués des éléments de renforcement du plancher autour de la trémie, sont des caissons métalliques obtenus par pliage ou profilage de tôles métalliques d'épaisseur comprise entre 1 et 4mm. Cette épaisseur est limitée de façon à permettre un pliage et/ou un profilage dans les conditions satisfaisantes pour pouvoir être réalisées à proximité d'un chantier.

Néanmoins, il peut être souhaitable d'utiliser des éléments de renforcement ayant des propriétés mécaniques plus importantes que celles que l'on peut obtenir avec des tôles d'épaisseur allant jusqu'à 4mm.

Aussi, pour obtenir des éléments de renforcement plus massifs, on peut réaliser ces éléments de renforcement en emboîtant une pluralité de caissons ayant des formes adaptées de façon à pouvoir être emboîtés les uns dans les autres. En procédant ainsi, on obtient des structures feuilletées pouvant avoir des épaisseurs beaucoup plus importantes que des épaisseurs de 4mm.

Ces éléments de renforcement peuvent être en acier nu ou en acier galvanisé, de façon à pouvoir être protégés contre la corrosion.

Comme représentées aux figures 3 à 6, quatre configurations peuvent être envisagées.

Dans une première configuration, représentée à la figure 3, la trémie 100 est disposée dans la partie centrale du plancher et est délimitée par deux traverses longitudinales 103 et 104 en appui sur des appuis d'extrémité transversaux 101 et 102, et par deux chevêtres 105 et 106 en appui chacun sur les traverses longitudinales 103 et 104.

Dans cette disposition, chaque traverse longitudinale 103, 104 est constituée d'un caisson principal 113, 114 respectivement, et de deux caissons secondaires 123, 123' et 124, 124' respectivement.

Dans une deuxième disposition, représentée à la figure 4, la trémie 200 est disposée contre un des appuis d'extrémité transversal 201 du plancher.

Le plancher repose sur deux appuis d'extrémité transversaux 201, 202, et la trémie 200 est délimitée d'une part par l'un des appui d'extrémité transversal 201 du plancher et par deux traverses longitudinales 203 et 204 qui s'appuient chacune sur les deux appuis d'extrémité transversaux 201 et 202 du plancher, et par un seul chevêtre 205 en appui sur les deux traverses longitudinales.

Dans cette disposition, chaque traverse longitudinale 203, 204 est constituée d'un caisson principal 213 et 214, respectivement, et d'un seul caisson secondaire 223 et 224 respectivement.

Dans une troisième disposition, représentée à la figure 5, la trémie 300 est disposée à une certaine distance de chacun des appuis d'extrémité transversaux du plancher, mais est délimitée latéralement d'un côté par un appui longitudinal 304 du plancher.

Dans cette disposition la trémie 300 est délimitée d'une part par un appui longitudinal 304 du plancher, par une traverse longitudinale 303 qui s'appuie sur les deux appuis d'extrémité transversaux 301 et 302 du plancher et par deux chevêtres 305 et 306 qui s'appuient d'une part sur la traverse longitudinale 303 et d'autre part sur l'appui longitudinal 304 du plancher.

Dans cette disposition, la traverse 303 est constituée d'un caisson principal 313 et de deux caissons secondaires 323 et 323'.

Dans une quatrième disposition, le plancher s'appuie sur trois appuis, deux appuis d'extrémité transversaux 401 et 402 et un appui longitudinal 404, et la trémie 400 est disposée dans un coin délimité par l'un des appuis d'extrémité transversaux 401, et par l'appui longitudinal 404.

La trémie est délimitée en outre par une seule traverse longitudinale 403 qui s'appuie sur les deux appuis d'extrémité transversaux 401 et 402, et par un chevêtre 405 qui s'appuie d'une part sur la traverse longitudinale 403 et d'autre part sur l'appui longitudinal 404 du plancher.

Dans cette disposition, la traverse 413 est constituée d'un seul caisson principal 413 et d'un seul caisson secondaire 423.

On constate que, dans ces différentes dispositions, une traverse longitudinale comporte un seul caisson principal mais selon que la structure prévoit un seul chevêtre ou deux chevêtres, chaque traverse longitudinale comporte un ou deux caissons secondaires.

Dans les modes de réalisation qui viennent d'être décrits, le plancher comporte une seule trémie délimitée par deux traverses longitudinales. Mais, on peut envisager des structures dans lesquelles les distances entre les deux appuis d'extrémité transversaux du plancher sont suffisantes pour que l'on puisse disposer entre ces deux appuis plusieurs trémies disposées entre deux traverses longitudinales, et délimitées chacune par un couple de chevêtre.

Afin de pouvoir réaliser commodément des planchers collaborants comportant des chevêtres, les éléments d'armature de chevêtre incorporés dans l'épaisseur du plancher, peuvent être préparés sous forme de kits qui peuvent être mis à la disposition des entrepreneurs pour réaliser autant que de besoin les trémies qu'il souhaite obtenir.

Ces kits sont constitués de caissons principaux destinés à réaliser des traverses longitudinales, de caissons secondaires destinés à compléter les traverses longitudinales, de caissons destinés à réaliser les chevêtres, d'équerres ou plus généralement de moyens de liaison des chevêtres avec les traverses longitudinales, et enfin, de vis auto perceuses destinées à l'assemblage des différentes composantes de l'armature.

Les différentes composantes des caissons peuvent être coupées à longueur par l'utilisateur pour les adapter à chaque cas particulier.

Ces caissons peuvent être soient des caissons constitués d'une seule tôle, soit des caissons constitués de plusieurs caissons élémentaires emboîtables qui peuvent être soit emboîtés directement avant mise à disposition de l'utilisateur, ou soit qui peuvent être mis à la disposition de l'utilisateur sous forme d'une série de caissons pouvant être emboîtés.

Les kits, qui viennent d'être décrits de façon générale, peuvent être présentés sous différentes formes pour être adaptés aux quatre cas de réalisation qui viennent d'être décrit. Ainsi, les kits peuvent comporter un ou deux ensembles destinés à réaliser des traverses longitudinales, et un ou deux ensembles destinés à réaliser des chevêtres.

Les traverses longitudinales ont des longueurs standard qui sont égales aux longueurs standard des bacs auto porteurs nervurés. Si il existe plusieurs longueurs standard de bacs auto porteurs nervurés, on peut envisager des kits correspondant à chacune des longueurs standard de bacs auto porteurs nervurés.

Pour réaliser un plancher en béton du type collaborant, comportant une trémie, l'utilisateur commence par préparer une ou deux traverses longitudinales selon la disposition de la trémie qu'il souhaite réaliser.

Pour réaliser ces traverses longitudinales, l'utilisateur découpe des deuxièmes caissons à des longueurs adaptées et fixe les deuxièmes caissons sur le ou les premiers caissons de façon à constituer une ou deux traverses ayant une géométrie adaptée à la trémie qu'il souhaite réaliser.

Une fois qu'il a préparé les traverses longitudinales, sur lesquelles il a fixé au préalable les équerres de fixation des chevêtres, l'utilisateur met en place les bacs nervurés de part et d'autre des bords latéraux de la trémie, puis met en place la ou les traverses qui vont délimiter la trémie et qui vont assurer le support de l'ensemble.

L'utilisateur met alors en place les bacs nervurés correspondant aux portions de plancher disposées entre les traverses. Ces bacs nervurés ont des longueurs inférieures aux longueurs des bacs nervurés qui s'étendent entre les deux appuis d'extrémité latéraux du plancher. De façon à pouvoir mettre en place ces bacs nervurés, l'utilisateur procède comme cela est connu de l'homme du métier, par exemple en assurant le soutènement provisoire des bacs.

Puis, l'utilisateur met en place le ou les chevêtres qu'il fixe par l'intermédiaire des équerres de fixation sur les traverses longitudinales. Lorsqu'il met en place ces chevêtres, l'utilisateur les dispose de façon telle que les bacs nervurés correspondant aux portions de plancher entre les traverses viennent en appui sur l'aile inférieure des chevêtres.

L'utilisateur vérifie alors l'équerrage de l'ensemble et fixe les traverses sur les appuis transversaux d'extrémité et fixe les différents bacs sur les traverses et sur les chevêtres à l'aide de vis de coûturage.

Eventuellement, l'utilisateur met en place dans les nervures qui jouxtent les traverses longitudinales les armatures complémentaires qui sont destinées à réaliser des poutres en béton de support du plancher. En effet, l'utilisateur peut, soit ne pas prévoir de ferraillage complémentaire dans les nervures des bacs auto porteurs nervurés, soit prévoir une seule armature de chaque côté de la trémie, soit prévoir éventuellement des armatures dans plusieurs nervures adjacentes. La présence ou l'absence ainsi que l'importance des ferraillages, de même que les épaisseurs des éléments de renforcement sont choisis par l'homme du métier en fonction des indications données par la note de calcul relative à l'ouvrage considéré.

Une fois que l'utilisateur a mis en place les armatures destinées à réaliser la trémie, il poursuit la réalisation de son plancher selon les méthodes habituelles connues de l'homme du métier.

Dans les modes de réalisation qui viennent d'être décrits, les éléments de renforcement sont constitués de caissons en U, mais l'homme du métier comprend qu'il pourra utiliser des profilés de formes différentes, par exemple en L, pourvu que les fonctions de poutre, de soutien des bacs nervurés et de liaison soient assurées.

En outre, les fixations par des vis auto perceuses peuvent être remplacées par tout moyen de fixation adapté que l'homme du métier saura choisir.

## Revendications

1. Plancher en béton du type à bacs collaborants (1) comprenant une dalle en béton (10) et un coffrage constitué d'une pluralité de bacs nervurés (4, 4') adjacents adhérent à la dalle en béton, le plancher reposant sur deux appuis d'extrémité transversaux (2, 101, 102, 201, 202, 301, 302, 401, 402) et comprenant une trémie (3, 100, 200, 300, 400) de forme généralement rectangUlaire et des moyens de renfort (5) associés à la trémie, **caractérisé en ce que** les moyens de renfort (5) sont intégrés dans l'épaisseur du plancher en béton et délimitent au moins un côté de la trémie.

2. Plancher en béton selon la revendication 1, **caractérisé en ce que** les moyens de renfort (5) comprennent au moins une traverse longitudinale (6, 103, 104, 203, 204, 303, 403) reposant sur les deux appuis d'extrémité transversaux (2, 101, 102, 201, 301, 302, 401, 402) sur lesquels repose le plancher, la traverse longitudinale comprenant une âme verticale (161) de hauteur adaptée pour assurer l'arrêt du béton sur le bord de la trémie délimité par la traverse longitudinale, lors de la coulée de la dalle en béton.

3. Plancher en béton selon la revendication 2, **caractérisé en ce que** la traverse longitudinale (6) comprend au moins une aile inférieure horizontale (162) s'étendant à l'opposé de la trémie et **en ce que** un bac nervuré (4) adjacent à là traverse longitudinale, s'étendant sur toute la longueur de la traverse longitudinale, est en appui sur l'aile inférieure (162) de la traverse longitudinale par la face inférieure d'une nervure latérale.

4. Plancher selon la revendication 3, **caractérisé en ce qu'**une armature pour béton (8) s'étendant sur toute la longueur du plancher est disposée dans au moins une nervure du bac adjacent à la traverse longitudinale (6), de façon à former une poutre en béton armé intégrée au plancher, s'étendant le long de la traverse longitudinale.

5. Plancher en béton selon la revendication 4, **caractérisé en ce que** l'armature pour béton est liée à au moins un appui d'extrémité transversal du plancher en béton.

6. Plancher selon l'une quelconque des revendications 2 à 5, **caractérisé en ce que** les moyens de renfort (5) comprennent au moins un chevêtre (7, 105, 106, 205, 305, 306, 405) transversal dont au moins une extrémité coopère avec une traverse longitudinale (6, 103, 104, 203, 204, 303, 403) de façon à être en appui sur ladite traverse longitudinale.

7. Plancher en béton selon la revendication 6, **caractérisé en ce que** lé chevêtre (7) comporte une âme verticale (171) de hauteur au moins égale à l'épaisseur du plancher en béton et au moins une aile inférieure horizontale (172) s'étendant vers le plancher en béton, et **en ce que** une extrémité d'au moins un bac nervure (4') est en appui sur l'aile inférieure du chevêtre.

8. Plancher en béton selon la revendication 7, **caractérisé en ce que** la traverse longitudinale (6) comporte une aile inférieure horizontale (262) orientée vers le chevêtre (7) et s'étendant depuis une extrémité de la traverse longitudinale jusqu'au chevêtre, et **en ce qu'**un bac nervure (4') dont une extrémité repose sur l'aile inférieure (172) du chevêtre, repose, par l'intermédiaire de la face inférieure d'une nervure latérale, sur l'aile inférieure (262) de la traverse longitudinale orientée vers le chevêtre.

9. Plancher en béton selon la revendication 8, **caractérisé en ce que** la traverse (6) comporte une aile horizontale supérieure (263) orientée vers le chevêtre (7) et s'étendant depuis une extrémité de la traverse longitudinale jusqu'au chevêtre au-dessus de l'aile inférieure (172) du chevêtre, **en ce que** le chevêtre (7) comporte une aile supérieure (173) s'étendant au-dessus de l'aile inférieure (172) du chevêtre de façon à constituer un caisson (17) en U, et **en ce que** le chevêtre (7) est emboîté sur les extrémités des ailes (262, 263) de la traverse longitudinale (6) de façon à venir en appui vertical sur au moins une aile de la traverse longitudinale.

10. Plancher en béton selon la revendication 9, **caractérisé en ce que** la traverse longitudinale (6) est constituée d'un caisson principal (16) de section en forme de U ayant une âme verticale (161) et deux ailes horizontales (162, 163), s'étendant sur toute la longueur de la traverse longitudinale, et d'au moins un caisson secondaire (26) de section en forme de U ayant une âme verticale (261) et deux ailes horizontales (262, 263), s'éténdant d'une extrémité de la traverse longitudinale jusqu'à un chevêtre, accolé à l'âme verticale (161) du caisson principal (16) par son âme verticale (261) et rendu solidaire du caisson principal.

11. Plancher en béton selon l'une quelconque des revendications 6 à 10, **caractérisé en ce qu'**il comprend un moyen de liaison (18) entre le chevêtre (7) et la traverse longitudinale (6) pour assurer la fixation du chevêtre sur la traverse longitudinale.

12. Plancher en béton selon la revendication 11, **caractérisé en ce que** le moyen de liaison (18) entre le chevêtre (7) et la traverse longitudinale (6) est constitué d'au moins une équerre dont une aile (182) est fixée sur l'âme (161) de la traverse longitudinale et l'autre aile (181) est fixée sur l'âme (171) du chevêtre (7).

13. Plancher en béton selon l'une quelconque des revendications 1 à 12, **caractérisé en ce que** les moyens de renfort (5) sont constitués de pièces obtenues par pliage ou profilage et éventuellement découpage de tôles en acier éventuellement revêtu, d'épaisseur comprise entre 1 et 4 mm, et assemblées par des moyens d'assemblage tels que des vis auto perceuses.

14. Plancher en béton selon la revendication 13, **caractérisé en ce que** au moins un moyen de renfort est constitué d'une pluralité de pièces de formés complémentaires emboîtées les unes dans les autres de façon à obtenir une structure feuilletée.

15. Plancher en béton selon l'une quelconque des revendications 1 à 14, **caractérisé en ce que** les bacs nervurés (4, 4') sont constitués de tôles métalliques minces profilées et **en ce que** les bacs adjacents aux moyens de renfort sont rendus solidaires des moyens de renfort par des vis de couturage.

16. Plancher en béton selon l'une quelconque des revendications 6 à 15, **caractérisé en ce que** les moyens de renfort sont constitués d'une traverse longitudinale (303, 403) et d'au moins un chevêtre (305, 306, 405), chaque chevêtre reposant par une extrémité sur la traverse longitudinale et par l'autre extrémité sur un appui latéral (304, 404) du plancher.

17. Plancher en béton selon l'une quelconque des revendications 6 à 15, **caractérisé en ce que** les moyens de renfort sont constitués de deux traverses longitudinales (103,104, 203, 204) et d'au moins un chevêtre (105, 106, 205) dont chaque extrémité repose sur une traverse longitudinale.

18. Plancher en béton selon l'une quelconque des revendications 1 à 17, **caractérisé en ce qu'**il comporte en outre une armature constituée d'un treillis métallique (9).

19. Kit pour la réalisation d'une trémie dans un plancher en béton collaborant selon l'une quelconque des revendications 1 à 18, **caractérisé en ce qu'**il est constitué de moyens pour réaliser au moins une traverse longitudinale, au moins un chevêtre et des moyens pour assurer les liaisons entre le ou les chevêtres et la ou les traverses longitudinale, et **en ce que** :
- les moyens pour réaliser une traverse longitudinale comprennent un premier caisson comportant une âme et au moins une aile de façon à former une section en L ou en U, ledit premier caisson étant constitué d'une bande métallique pliée ou profilée, ou d'une pluralité de bandes métalliques pliées ou profilées de formes complémentaires pour pouvoir être emboîtées les unes dans les autres afin de réaliser une structure feuilletée, et au moins un deuxième caisson comportant une âme et au moins une aile de façon à former une section en L ou en U, ledit deuxième caisson étant constitué d'une bande métallique pliée ou profilée, ou d'une pluralité de bandes métalliques pliées ou profilées, de formes complémentaires pour pouvoir être emboîtées les unes dans les autres afin de réaliser une structure feuilletée, et de vis auto foreuses pour assurer la liaison entre le premier caisson et le ou les deuxièmes caissons ;
- les moyens pour réaliser un chevêtre comprennent au moins un caisson comportant une âme et au moins une aile de façon à former une section en L ou en U de dimensions adaptées pour pouvoir s'emboîter sur un deuxième caisson d'une traversé, le caisson qui comprend le chevêtre étant constitué d'une bande métallique pliée ou profilée, ou d'une pluralité de bandes métalliques pliées ou profilées, de formes complémentaires pour pouvoir être emboîtées afin de constituer une structure feuilletée;
- les moyens de liaison d'un chevêtre et d'une traverse longitudinale étant constitués d'au moins une équerre et de vis de fixation auto perceuses.

20. Procédé pour réaliser un plancher en béton collaborant comportant une trémie, selon l'une quelconque des revendications 1 à 18, en utilisant un kit selon la revendication 19 **caractérisé en ce que** :
- on prépare au moins une traverse longitudinale en coupant à longueur au moins un deuxième caisson, en disposant au moins un deuxième caisson sur le premier caisson de façon à ce qu'ils coopèrent par leurs âmes respectives et on solidarise l'ensemble avec une pluralité de vis auto perceuses, et on fixe la ou les équerres de fixation du ou des chevêtres ;
- on met en place des bacs nervurés de part et d'autre de bords latéraux de la trémie et on met en place la ou les traverses longitudinales ;
- on met eh place les bacs nervures correspondant aux portions de plancher entre les traverses longitudinales ;
- on met en place le ou les chevêtres qu'on fixe aux équerres de fixation ;
- on vérifie l'équerrage, on fixe les traverses longitudinales sur les appuis transversaux d'extrémité et on fixe les bacs sur les traverses longitudinales et sur les chevêtres à l'aide de vis de coûturage ;
- éventuellement on met en place une ou plusieurs armatures longitudinales le long d'une ou de deux traverses longitudinales ;
- éventuellement on met en place une armature constituée d'un treillis ; et
- on coule du béton.

## Claims

1. Concrete floor of the type acting compositely with metal decking (1) comprising a concrete slab (10) and a shuttering consisting of a plurality of adjacent ribbed decking boards (4, 4') adhering to the concrete slab, the floor resting on two transverse end supports (2, 101, 102, 201, 202, 301, 302, 401, 402) and comprising a floor opening (3, 100, 200, 300, 400) of generally rectangular shape and reinforcing means (5) associated with the floor opening, **characterized in that** the reinforcing means (5) are integrated into the thickness of the concrete floor and define at least one side of the floor opening.

2. Concrete floor according to Claim 1, **characterized in that** the reinforcing means (5) comprise at least one longitudinal member (6, 103, 104, 203, 204, 303, 403) resting on the two transverse end supports (2, 101, 102, 201, 202, 301, 302, 401, 402) on which the floor rests, the longitudinal member comprising a vertical web (161) of suitable height so as to ensure that the concrete stops on the edge of the floor opening defined by the longitudinal member as the concrete slab is being poured.

3. Concrete floor according to Claim 2, **characterized in that** the longitudinal member (6) comprises at least one bottom horizontal flange (162) extending away from the floor opening and **in that** a ribbed decking board (4) adjacent to the longitudinal member, extending over the entire length of the longitudinal member, bears on the bottom flange (162) of the longitudinal member via the underside of a lateral rib.

4. Floor according to Claim 3, **characterized in that** a concrete reinforcement (8) extending over the entire length of the floor is placed in at least one rib of the decking board adjacent to the longitudinal member (6) so as to form a reinforced concrete beam integrated into the floor and extending along the longitudinal member.

5. Concrete floor according to Claim 4, **characterized in that** the concrete reinforcement is linked to at least one transverse end support for the concrete floor.

6. Floor according to any one of Claims 2 to 5, **characterized in that** the reinforcing means (5) comprise at least one transverse trimmer joist (7, 105, 106, 205, 305, 306, 405), at least one end of which cooperates with a longitudinal member (6, 103, 104, 203, 204, 303, 403) so as to bear on said longitudinal member.

7. Concrete floor according to Claim 6, **characterized in that** the trimmer joist (7) has a vertical web (171) of height at least equal to the thickness of the concrete floor and at least one bottom horizontal flange (172) extending towards the concrete floor and **in that** one end of at least one ribbed decking board (4') bears on the bottom flange of the trimmer joist.

8. Concrete floor according to Claim 7, **characterized in that** the longitudinal member (6) has a bottom horizontal flange (262) oriented towards the trimmer joist (7) and extending from one end of the longitudinal member as far as the trimmer joist and **in that** a ribbed decking board (4'), one end of which rests on the bottom flange (172) of the trimmer joist, rests, via the underside of a lateral rib, on the bottom flange (262) of the longitudinal member oriented towards the trimmer joist.

9. Concrete floor according to Claim 8, **characterized in that** the longitudinal member (6) has a top horizontal flange (263) oriented towards the trimmer joist (7) and extending from one end of the longitudinal member as far as the trimmer joist above the bottom flange (172) of the trimmer joist, **in that** the trimmer joist (7) has a top flange (173) extending above the bottom flange (172) of the trimmer joist so as to constitute a U-section beam (17), and **in that** the trimmer joist (7) is fitted onto the ends of the flanges (262, 263) of the longitudinal member (6) so as to bear vertically on at least one flange of the longitudinal member.

10. Concrete floor according to Claim 9, **characterized in that** the longitudinal member (6) consists of a main section beam (16) of U-shaped cross-section having a vertical web (161) and two horizontal flanges (162, 163), extending over the entire length of the longitudinal member, and of at least one secondary section beam (26) of U-shaped cross-section having a vertical web (261) and two horizontal flanges (262, 263), extending from one end of the longitudinal member as far as a trimmer joist, joined to the vertical web (161) of the main section beam (16) via its vertical web (261) and fastened to the main section beam.

11. Concrete floor according to any one of Claims 6 to 10, **characterized in that** it includes a connecting means (18) for connecting the trimmer joist (7) to the longitudinal member (6) in order to fasten the trimmer joist to the longitudinal member.

12. Concrete floor according to Claim 11, **characterized in that** the connecting means (18) for connecting the trimmer joist (7) to the longitudinal member (6) consists of at least one bracket, one flange (182) of which is fastened to the web (161) of the longitudinal member and the other flange (181) of which is fastened to the web (171) of the trimmer joist (7).

13. Concrete floor according to any one of Claims 1 to 12, **characterized in that** the reinforcing means (5) consists of parts obtained by the bending or profiling, and possibly cutting, of optionally coated steel sheets with a thickness between 1 and 4 mm and assembled by assembly means such as self-drilling screws.

14. Concrete floor according to Claim 13, **characterized in that** at least one reinforcing means consists of a plurality of parts having complementary shapes fitted into one another so as to obtain a laminated structure.

15. Concrete floor according to any one of Claims 1 to 14, **characterized in that** the ribbed decking boards (4, 4') consist of thin profiled metal sheets and **in that** the decking boards adjacent to the reinforcing means are fastened to the reinforcing means by side-lap screws.

16. Concrete floor according to any one of Claims 6 to 15, **characterized in that** the reinforcing means consist of a longitudinal member (303, 403) and at least one trimmer joist (305, 306, 405), each trimmer joist resting via one end on the longitudinal member and via the other end on a lateral support (304, 404) for the floor.

17. Concrete floor according to any one of Claims 6 to 15, **characterized in that** the reinforcing means consist of two longitudinal members (103, 104, 203, 204) and at least one trimmer joist (105, 106, 205), each end of which rests on a longitudinal member.

18. Concrete floor according to any one of Claims 1 to 17, **characterized in that** it further includes a reinforcement consisting of a welded wire mesh (9).

19. Kit for producing a floor opening in a compositely acting concrete floor according to any one of Claims 1 to 18, **characterized in that** it consists of means for producing at least one longitudinal member, at least one trimmer joist and means for providing connections between the trimmer joist or joists and the longitudinal member or members and **in that**:
- the means for producing a longitudinal member comprise a first section beam having a web and at least one flange so as to form an L-section or U-section, said first section beam consisting of a folded or profiled metal strip, or a plurality of folded or profiled metal strips of complementary shapes so as to be able to be fitted into one another to produce a laminated structure, and at least a second section beam having a web and at least one flange so as to form an L-section or U-section, said second section beam consisting of a folded or profiled metal strip, or a plurality of folded or profiled metal strips of complementary shapes so as to be able to be fitted into one another to produce a laminated structure, and self-drilling screws for connecting the first section beam to the second section beams;
- the means for producing a trimmer joist comprise at least one section beam having a web and at least one flange so as to form an L-section or U-section with suitable dimensions for being able to be fitted to a second section beam of a longitudinal member, the section beam that comprises the trimmer joist consisting of a folded or profiled metal strip, or a plurality of folded or profiled metal strips of complementary shapes so as to be able to be fitted together to constitute a laminated structure; and
- the means for connecting a trimmer joist to a longitudinal member consisting of at least one bracket and self-drilling fastening screws.

20. Method for producing a compositely acting concrete floor that includes a floor opening, according to any one of Claims 1 to 18, using a kit according to Claim 19, **characterized in that**:
- at least one longitudinal member is prepared by cutting at least a second section beam to length, placing at least a second section beam on the first section beam so that they cooperate via their respective webs and the assembly is consolidated using a plurality of self-drilling screws, and the bracket or brackets for fastening the trimmer joist or joists are fastened;
- ribbed decking boards are put into place on either side of lateral edges of the floor opening and the longitudinal member or members are put into place;
- the ribbed decking boards corresponding to the floor portions between the longitudinal members are put into place;
- the trimmer joist or joists that are fastened to the fastening brackets is/are put into place;
- the bracketing is checked, the longitudinal members are fastened to the transverse end supports, and the decking boards are fastened to the longitudinal members and to the trimmer joists using side-lap screws;
- optionally, one or more longitudinal reinforcements is/are put into place along one or two longitudinal members;
- optionally, a reinforcement consisting of a welded mesh is put into place; and
- concrete is poured.

## Patentansprüche

1. Betondecke des Typs mit Verbundkästen (1), mit einer Betonplatte (10) und einer Verschalung, die aus mehreren benachbarten, gerippten Kästen (4, 4') gebildet ist und an der Betonplatte haftet, wobei die Decke auf zwei transversalen Endstützen (2, 101, 102, 201, 202, 301, 3.02, 401, 402) aufliegt und einen Schacht (3, 100, 200, 300, 400) mit einer im Allgemeinen rechtwinkligen Form und dem Schacht zugeordnete Verstärkungsmittel (5) enthält, **dadurch gekennzeichnet, dass** die Verstärkungsmittel (5) in die Dicke der Betondecke integriert sind und wenigstens eine Seite des Schachts begrenzen.

2. Betondecke nach Anspruch 1, **dadurch gekennzeichnet, dass** die Verstärkungsmittel (5) wenigstens eine longitudinale Querstrebe (6, 103, 104, 203, 204, 303, 403) enthalten, die auf den zwei transversalen Endstützen (2, 101, 102, 201, 202, 301, 302, 401, 402) aufliegt, auf denen die Decke aufliegt, wobei die longitudinale Querstrebe einen vertikalen Kern (161) mit einer Höhe enthält, die so bemessen ist, dass in Anhalten des Betons an der Kante des durch die longitudinale Querstrebe begrenzten Schachts sichergestellt ist, wenn die Betonplatte gegossen wird.

3. Betondecke nach Anspruch 2, **dadurch gekennzeichnet, dass** die longitudinale Querstrebe (6) wenigstens einen horizontalen unteren Flansch (162) aufweist, der sich gegenüber dem Schacht erstreckt, und dass sich ein gerippter Kasten (4) benachbart zu der longitudinalen Querstrebe, der sich über die gesamte Länge der longitudinalen Querstrebe erstreckt, auf dem unteren Flansch (162) der longitudinalen Querstrebe mit der unteren Fläche einer seitlichen Rippe abstützt.

4. Decke nach Anspruch 3, **dadurch gekennzeichnet, dass** eine Bewehrung für den Beton (8), die sich über die gesamte Länge der Decke erstreckt, in wenigstens einer Rippe des Kastens benachbart zu der longitudinalen Querstrebe (6) angeordnet ist, so dass ein armierter Betonträger gebildet wird, der in die Decke integriert ist und sich längs der longitudinalen Querstrebe erstreckt.

5. Betondecke nach Anspruch 4, **dadurch gekennzeichnet, dass** die Betonbewehrung mit wenigstens einer transversalen Endabstützung der Betondecke verbunden ist.

6. Decke nach einem der Ansprüche 2 bis 5, **dadurch gekennzeichnet, dass** die Verstärkungsmittel (5) wenigstens einen transversalen Stichbalken (7, 105, 106, 205, 305, 306, 405) enthalten, wovon wenigstens ein Ende mit einer longitudinalen Querstrebe (6, 103, 104, 203, 204, 303, 403) in der Weise zusammenwirkt, dass es sich auf der longitudinalen Querstrebe abstützt.

7. Betondecke nach Anspruch 6, **dadurch gekennzeichnet, dass** der Stichbalken (7) einen vertikalen Kern (171) mit einer Höhe aufweist, die wenigstens gleich der Dicke der Betondecke ist, und wenigstens einen horizontalen unteren Flansch (172) aufweist, der sich zu der Betondecke erstreckt, und dass sich ein Ende wenigstens eines gerippten Kastens (4') auf dem unteren Flansch des Stichbalkens abstützt.

8. Betondecke nach Anspruch 7, **dadurch gekennzeichnet, dass** die longitudinale Querstrebe (6) einen horizontalen unteren Flansch (262) aufweist, der zu dem Stichbalken (7) orientiert ist und sich von einem Ende der longitudinalen Querstrebe bis zu dem Stichbalken erstreckt, und dass ein gerippter Kasten (4'), wovon ein Ende auf dem unteren Flansch (172) des Stichbalkens aufliegt, mittels der unteren Fläche einer seitlichen Rippe auf dem unteren Flansch (262) der zu dem Stichbalken orientierten longitudinalen Querstrebe aufliegt.

9. Betondecke nach Anspruch 8, **dadurch gekennzeichnet, dass** die Querstrebe (6) einen oberen horizontalen Flansch (263) aufweist, der zu dem Stichbalken (7) orientiert ist und sich von einem Ende der longitudinalen Querstrebe bis zu dem Stichbalken über dem unteren Flansch (172) des Stichbalkens erstreckt, dass der Stichbalken (7) einen oberen Flansch (173) aufweist, der sich über dem unteren Flansch (172) des Stichbalkens erstreckt, um ein U-förmiges Gehäuse (17) zu bilden, und dass der Stichbalken (7) in die Enden des Flansches (262, 263) der longitudinalen Querstrebe (6) eingefügt ist, derart, dass er sich auf wenigstens einem Flansch der longitudinalen Querstrebe vertikal abstützt.

10. Betondecke nach Anspruch 9, **dadurch gekennzeichnet, dass** die longitudinale Querstrebe (6) aus einem Hauptgehäuse (16) mit einem U-förmigen Querschnitt, das einen vertikalen Kern (161) besitzt, und aus zwei horizontalen Flanschen (162, 163), die sich über die gesamte Länge der longitudinalen Querstrebe erstrecken, und aus wenigstens einem sekundären Gehäuse (26) mit einem U-förmigen Querschnitt, das einen vertikalen Kern (261) und zwei horizontale Flansche (262, 263) besitzt, die sich von einem Ende der longitudinalen Querstrebe bis zu einem Stichbalken erstrecken und an den vertikalen Kern (161) des Hauptgehäuses (16) mittels seines vertikalen Kerns (261) angefügt sind und mit dem Hauptgehäuse fest verbunden sind, gebildet ist.

11. Betondecke nach einem der Ansprüche 6 bis 10, **dadurch gekennzeichnet, dass** sie ein Verbindungsmittel (18) zwischen dem Stichbalken (7) und der longitudinalen Querstrebe (6) umfasst, um die Befestigung des Stichbalkens an der longitudinalen Querstrebe sicherzustellen.

12. Betondecke nach Anspruch 11, **dadurch gekennzeichnet, dass** das Verbindungsmittel (18) zwischen dem Stichbalken (7) und der longitudinalen Querstrebe (6) aus wenigstens einem Winkelstück gebildet ist, wovon ein Schenkel (182) am Kern (161) der longitudinalen Querstrebe befestigt ist und der andere Schenkel (181) am Kern (171) des Stichbalkens (7) befestigt ist.

13. Betondecke nach einem der Ansprüche 1 bis 12, **dadurch gekennzeichnet, dass** die Verstärkungsmittel (5) aus Teilen gebildet sind, die durch Biegen oder Profilieren und eventuell Stanzen von eventuell beschichteten Stahlblechen mit einer Dicke im Bereich von 1 bis 4 mm erhalten werden und durch Zusammenfügungsmittel wie etwa selbstbohrende Schrauben zusammengefügt sind.

14. Betondecke nach Anspruch 13, **dadurch gekennzeichnet, dass** wenigstens ein Verstärkungsmittel aus mehreren Teilen mit komplementären Formen gebildet ist, die in der Weise ineinander gefügt sind, dass eine Lagenstruktur erhalten wird.

15. Betondecke nach einem der Ansprüche 1 bis 14, **dadurch gekennzeichnet, dass** die gerippten Kästen (4, 4') aus profilierten dünnen Metallblechen gebildet sind und dass die zu den Verstärkungsmitteln benachbaren Kästen mit den Verstärkungsmitteln durch Heftschrauben miteinander verbunden sind.

16. Betondecke nach einem der Ansprüche 6 bis 15, **dadurch gekennzeichnet, dass** die Verstärkungsmittel aus einer longitudinalen Querstrebe (303, 403) und aus wenigstens einem Stichbalken (305, 306, 405) gebildet sind, wobei jeder Stichbalken mit einem Ende auf der longitudinalen Querstrebe aufliegt und mit dem anderen Ende an einer seitlichen Abstützung (304, 404) der Decke aufliegt.

17. Betondecke nach einem der Ansprüche 6 bis 15, **dadurch gekennzeichnet, dass** die Verstärkungsmittel aus zwei longitudinalen Querstreben (103, 104, 203, 204) und aus wenigstens einem Stichbalken (105, 106, 205) gebildet sind, wovon jedes Ende auf einer longitudinalen Querstrebe aufliegt.

18. Betondecke nach einem der Ansprüche 1 bis 17, **dadurch gekennzeichnet, dass** sie außerdem eine Bewehrung enthält, die aus einem Metallgitter (9) gebildet ist.

19. Anordnung für die Herstellung eines Schachts in einer Verbundbetondecke nach einem der Ansprüche 1 bis 18, **dadurch gekennzeichnet, dass** sie aus Mitteln für die Verwirklichung wenigstens einer longitudinalen Querstrebe, wenigstens einem Stichbalken und Mitteln, um die Verbindungen zwischen dem oder den Stichbalken und der oder den longitudinalen Querstreben sicherzustellen, gebildet ist und
dass:
- die Mittel für die Verwirklichung einer longitudinalen Querstrebe ein erstes Gehäuse mit einem Kern und wenigstens einem Flansch, derart, dass ein L-oder U-förmiger Querschnitt gebildet wird, wobei das erste Gehäuse aus einem gebogenen oder profilierten Metallband oder aus mehreren gebogenen oder profilierten Metallbändern mit komplementären Formen gebildet ist, um sie ineinander zu fügen, um eine Lagenstruktur zu verwirklichen, und wenigstens ein zweites Gehäuse, das einen Kern und wenigstens einen Flansch enthält, derart, dass ein L- oder U-förmiger Querschnitt gebildet wird, wobei das zweite Gehäuse aus einem gebogenen oder profilierten Metallband oder aus mehreren gebogenen oder profilierten Metallbändern mit komplementären Formen gebildet ist, um ineinander gefügt zu werden, um eine Lagenstruktur zu verwirklichen, und selbstbohrende Schrauben, um die Verbindung zwischen dem ersten Gehäuse und den zweiten Gehäusen sicherzustellen, umfassen;
- die Mittel für die Verwirklichung eines Stichbalkens wenigstens ein Gehäuse umfassen, das einen Kern und wenigstens einen Flansch enthält, derart, dass ein L- oder U-förmiger Querschnitt mit Abmessungen, die ermöglichen, dass es in ein zweites Gehäuse einer Querstrebe eingefügt werden kann, gebildet wird, wobei das Gehäuse, das den Stichbalken enthält, aus einem gebogenen oder profilierten Metallband oder aus mehreren gebogenen oder profilierten Metallbändern mit komplementären Formen, um ineinander gefügt werden zu können, gebildet ist, um eine Lagenstruktur zu bilden;
- die Mittel zum Verbinden eines Stichbalkens mit einer longitudinalen Querstrebe aus wenigstens einem Winkelstück und aus selbstbohrenden Befestigungsschrauben gebildet sind.

20. Verfahren für die Herstellung einer einen Schacht aufweisenden Verbundbetondecke nach einem der Ansprüche 1 bis 18 unter Verwendung einer Anordnung nach Anspruch 19, **dadurch gekennzeichnet, dass**:
- wenigstens eine longitudinale Querstrebe vorbereitet wird, indem wenigstens ein zweites Gehäuse auf eine bestimmte Länge abgeschnitten wird und indem wenigstens ein zweites Gehäuse auf dem ersten Gehäuse angeordnet wird, derart, dass sie mit ihren jeweiligen Kernen zusammenwirken, und die Gesamtheit mit mehreren selbstbohrenden Schrauben befestigt wird und das oder die Befestigungswinkelstücke des einen oder der mehreren Stichbalken befestigt werden;
- gerippte Kästen beiderseits der seitlichen Ränder des Schachts angeordnet werden und die longitudinale(n) Querstrebe(n) angeordnet wird (werden);
- die gerippten Kästen, die Abschnitten der Decke entsprechen, zwischen den longitudinalen Querstreben angeordnet werden;
- der oder die Stichbalken, die an den Befestigungswinkelstücken befestigt werden, angeordnet werden;
- der Winkel überprüft wird, die longitudinalen Querstreben an den transversalen Endabstützungen befestigt werden und die Kästen an den longitudinalen Querstreben und an den Stichbalken mit Hilfe von Heftschrauben befestigt werden;
- eventuell eine oder mehrere longitudinale Bewehrungen längs einer oder zweier longitudinaler Querstreben angeordnet werden;
- eventuell eine aus einem Gitter gebildete Bewehrung angeordnet wird; und
- der Beton gegossen wird.
